# FASCICULE DE BREVET EUROPEEN

(11) **EP 1 424 024 B1**
(45) Date de publication et mention de la délivrance du brevet: **07.11.2007**
(21) Numéro de dépôt: 03292916.8
(22) Date de dépôt: 25.11.2003
(51) Int. Cl.: A46B 9/02, A45D 40/26

(54) **Applicateur pour appliquer un produit sur les fibres kératiniques**
Applikator zum Auftragen eines Produktes auf eine Keratinfaser
Applicator for applying a product on a keratinic fiber

(30) Priorité: 27.11.2002 FR 0214867
(43) Date de publication de la demande: 02.06.2004
(73) Titulaire: L'OREAL S.A., 75008 Paris Cedex (FR)
(72) Inventeur: Gueret, Jean-Louis, 75016 Paris (FR)
(74) Mandataire: Tanty, François

(56) Documents cités:
- EP-A- 1 053 695
- EP-A- 1 236 421
- US-A- 4 165 755
- US-A1- 2002 014 250
- US-A1- 2002 020 426
- US-B1- 6 220 254

## Description

La présente invention concerne un dispositif de conditionnement et d'application destiné à l'application d'un produit sur les fibres kératiniques, notamment les cils ou les sourcils.

L'invention concerne plus particulièrement un dispositif comportant une tige ayant une extrémité s'étendant selon un axe longitudinal et une brosse fixée à l'extrémité de la tige, cette brosse comportant une âme et des poils s'étendant à partir d'une portion de l'âme portant les poils.

L'invention a notamment pour objet un dispositif dans lequel l'âme de l'applicateur ne s'étend pas entièrement dans l'axe de la tige.

On connaît de nombreux applicateurs de ce type.

En particulier, la demande de brevet français FR 2 798 267 décrit un applicateur dans lequel la brosse fait un angle avec la tige pour permettre à son extrémité libre de prélever du produit sur les parois du récipient contenant le produit à appliquer. Dans un tel applicateur, l'angle formé avec l'axe longitudinal de la tige par la portion de l'âme portant les poils lorsque celle-ci est rectiligne, ou par la tangente à l'âme à son extrémité distale lorsque celle-ci est courbe, est relativement important.

On connaît d'autres applicateurs comportant des brosses à âmes non rectilignes par la demande de brevet français FR 2 749 490 ainsi que par les demandes de brevet européen EP 0 832 580, EP 1 236 419, EP 1 236 420 et EP 1 236 421

Dans certains applicateurs, l'extrémité adjacente à la tige de la brosse de la portion de l'âme qui porte les poils fait un angle relativement important, par exemple supérieur à 30°, avec l'axe longitudinal de la tige. Avec un angle aussi important la brosse ne peut pas être utilisée par la femme sans repérage préalable de l'orientation de l'âme, ce qui complique la gestuelle du maquillage.

L'invention vise à perfectionner encore les dispositifs destinés au maquillage des cils et des sourcils notamment.

L'invention y parvient grâce à un dispositif qui comporte les caractéristiques de la revendication 1.

Le brevet US 4 165 755 qui montre les caractéristiques du préambule de la revendication 1 a pour objet une brosse à mascara comportant une tige ayant deux parties articulées l'une par rapport à l'autre. La brosse s'étend dans le prolongement de l'une des parties de la tige; de manière rectiligne.

La demande EP-A-1 053 695 divulgue à la figure 5 un applicateur pour la peau ou les lèvres, comportant un élément d'application faisant un angle avec la tige, cet angle pouvant être supérieur à 25°, voire plus. Une brosse à mascara injectée est représentée à la figure 23, comportant une tangente à l'âme parallèle à l'axe longitudinal de la tige.

Le brevet US 6 220 254 divulgue un dispositif d'application d'un produit cosmétique, comportant un élément d'application fixé dans un logement ménagé dans une partie d'extrémité de la tige faisant un angle non nul avec le reste de la tige.

Enfin, la demande US 2002/020426 a pour objet une brosse à mascara comportant une âme rectiligne, s'étendant selon l'axe de la tige.

Les poils ont des extrémités libres qui définissent une surface enveloppe de section transversale qui peut être non circulaire en au moins un point.

La portion de l'âme portant les poils peut être rectiligne.

Grâce à l'invention, on bénéficie d'un applicateur dans lequel l'angle formé par la brosse et la tige est relativement faible, et qui peut être utilisé par la femme sans repérage préalable de l'orientation de l'âme autour de l'axe de la tige, donc d'un applicateur qui peut être utilisé le cas échéant avec sensiblement la même gestuelle que les applicateurs conventionnels, dans lesquels l'âme s'étend de façon rectiligne entièrement dans l'alignement de l'axe longitudinal de l'extrémité de la tige.

De plus, l'invention permet, lorsque la section transversale de la surface enveloppe est non circulaire en au moins un point, de bénéficier des avantages liés à la présence d'une part, d'une âme ne s'étendant pas entièrement dans l'alignement de l'axe longitudinal de l'extrémité de la tige, et d'autre part, d'une surface enveloppe de section transversale non circulaire.

En particulier, la brosse peut être réalisée avec au moins une crête longitudinale qui, combinée avec l'inclinaison de l'âme, peut permettre d'obtenir une meilleure pénétration des poils de la brosse à l'intérieur des cils, de sorte que le peignage et le recourbement des cils peuvent être facilités et améliorés.

En outre, il est possible, en faisant tourner l'applicateur autour de l'axe de la tige lors de l'application, de produire une oscillation de la brosse qui améliore encore la prise en charge des cils par les poils de la brosse.

La portion de l'âme qui porte les poils peut faire un angle avec l'axe longitudinal de l'extrémité de la tige qui est inférieur à 20°, notamment inférieur à 15° et mieux inférieur ou égal à 10°, étant par exemple voisin de 8°. L'angle formé par la portion de l'âme portant les poils avec l'axe longitudinal de l'extrémité de la tige peut notamment être compris entre 0,2° et 20°, de préférence entre 0,5° et 15° et mieux entre 1°, voire 5°, et 10°.

L'âme peut être sensiblement rectiligne au moins le long de la portion portant les poils. Lorsque l'âme n'est pas rectiligne, l'angle en un point de l'âme avec l'axe longitudinal de l'extrémité de la tige est donné par la tangente à l'axe longitudinal de l'âme en ce point.

La distance séparant l'extrémité opposée à la tige de la portion de l'âme portant les poils et l'axe longitudinal X de l'extrémité de la tige dépend de la longueur de la brosse. Dans des réalisations particulières, cette distance peut être inférieure à 7,5 mm, voire inférieure à 4,5 mm par exemple, par exemple de l'ordre de 3 mm.

L'axe longitudinal de la portion de l'âme portant les poils peut s'étendre dans un plan contenant également l'axe longitudinal de l'extrémité de la tige. La brosse peut présenter une surface enveloppe ayant une section transversale oblongue, de grand axe perpendiculaire au plan précité. La section transversale précitée peut être de forme lenticulaire, par exemple.

La brosse peut encore présenter, par exemple, au moins une face ou facette perpendiculaire audit plan.

L'axe longitudinal de la portion de l'âme portant les poils peut s'étendre tout entier d'un même côté d'un plan contenant l'axe longitudinal de l'extrémité de la tige. L'extrémité de ladite portion, opposée à la tige, peut constituer le point de ladite portion le plus éloigné de l'axe longitudinal de la tige.

La brosse peut présenter au moins une crête longitudinale, et dans un exemple non limitatif, la brosse peut comporter entre deux et huit crêtes, par exemple.

La brosse peut présenter au moins une face ou facette plane ou concave. La brosse peut aussi présenter au moins une face ou facette convexe, notamment de rayon de courbure, lorsque la brosse est observée en section transversale, supérieur à la longueur du poil le plus long s'étendant à partir de l'âme jusqu'à cette face ou facette dans cette section.

L'âme peut comporter au moins deux brins torsadés, notamment deux brins métalliques torsadés, lesquels peuvent provenir du pliage en épingle d'un fil métallique.

Les brins peuvent être torsadés avec un pas à gauche, ou en variante avec un pas à droite.

La surface enveloppe peut être de section transversale constante sur la majeure partie, voire la totalité de la longueur de la portion de l'âme portant les poils.

La surface enveloppe peut aussi présenter au moins une portion dont la section transversale varie, par exemple de manière homothétique.

La section transversale de la surface enveloppe, en au moins un point de l'âme, peut présenter par exemple une forme générale choisie dans la liste suivante : polygonale, notamment triangulaire, carré, pentagonale, hexagonale, oblongue, notamment ovale, lenticulaire, étoilée, notamment avec entre trois et six branches, ou en forme générale de trou de serrure.

Pour au moins une section transversale de l'enveloppe, l'âme peut définir un centre de symétrie de cette section. L'âme peut aussi être excentrée en au moins un point de la longueur de la brosse.

L'applicateur peut comporter au moins deux poils de diamètres différents.

L'applicateur peut comporter au moins un poil réalisé dans une matière élastique, notamment un élastomère.

L'applicateur peut comporter au moins un poil comportant un composé, par exemple particulaire ou autre, permettant d'améliorer le glissement du poil sur les fibres kératiniques, ou au contraire destiné à créer une rugosité de surface et à accroître l'accrochage des fibres.

L'applicateur peut comporter un mélange de poils.

L'applicateur peut comporter au moins un poil présentant au moins une ondulation, et peut notamment comporter au moins deux poils comportant chacun au moins un motif périodique présentant au moins une ondulation, au moins deux motifs périodiques étant différents. Les deux motifs périodiques peuvent appartenir à deux poils distincts ou à un même poil, et les ondulations peuvent présenter des formes différentes, par exemple une forme de dent de scie ou une forme de sinusoïde, ou encore des amplitudes différentes, ou encore des ondulations de fréquences spatiales différentes. L'expression « motif périodique » désigne, au sein d'un poil, une partie de celui-ci qui se reproduit sensiblement, de manière périodique, le long du poil.

L'applicateur peut comporter des poils réalisés autrement que par moulage par injection avec l'âme, et la brosse peut comporter au moins une portion comportant des poils incurvés s'étendant de manière orientée à partir de l'âme. Par « s'étendant de manière orientée », il faut comprendre que les poils incurvés s'étendent avec une orientation générale qui est définie lors de la fabrication de la brosse et non pas avec une orientation totalement aléatoire. Les poils peuvent notamment être orientés dans le même sens circonférentiel autour de l'âme. Les poils de la brosse peuvent être incurvés par contact avec une surface chaude, notamment une surface en mouvement relatif par rapport à la brosse. La surface peut notamment être définie de préférence par un matériau présentant une conductivité thermique relativement faible, notamment un silicone, un polymère fluoré, notamment un polytétrafuoroéthylène, ou une matière minérale autre qu'un métal, notamment du graphite.

L'applicateur peut comporter une âme torsadée définissant des spires, les poils étant pris entre les spires de la brosse, la brosse comportant au moins deux poils déformés pris entre deux spires adjacentes, ces poils présentant un enlèvement de matière ou un écrasement en au moins un point de leur longueur et s'étendant non radialement vers l'extérieur à partir de ce point. Chaque poil déformé peut comporter deux portions rectilignes formant un coude entre elles. Les deux portions rectilignes peuvent présenter la même section transversale. Tous les poils déformés peuvent définir des coudes tous situés sensiblement à la même distance de l'âme.

L'applicateur peut comporter par exemple entre 5 et 80 poils par spires, notamment entre 10 et 50 poils par spires. La brosse peut également comporter entre 5 et 20 poils par spire seulement. Le nombre de poils par spire correspond au nombre d'extrémités de poils dénombrées par un observateur fixe au cours d'une rotation de 180° de la brosse autour de son âme.

L'applicateur peut comporter des poils torsadés.

Selon un aspect non limitatif de l'invention, la tige se raccorde à un organe de préhension. Ce dernier peut être agencé de manière à fermer de manière étanche un récipient contenant le produit à appliquer, lequel peut être pourvu d'un organe d'essorage.

Le dispositif selon l'invention peut comporter en outre un essoreur disposé de manière à essorer la brosse à sa sortie du récipient.

L'invention pourra être mieux comprise à la lecture de la description détaillée qui va suivre, d'exemples de mise en oeuvre non limitatifs de celle-ci, et à l'examen du dessin annexé, sur lequel :
- la figure 1 est une vue schématique en élévation, avec coupe axiale partielle, d'un exemple de dispositif de conditionnement et d'application selon l'invention,
- la figure 2 représente de manière schématique et partielle l'applicateur du dispositif de la figure 1,
- la figure 3 est une section transversale selon III-III de la figure 2,
- les figures 4 à 9 illustrent des exemples de sections possibles, parmi d'autres,
- les figures 10 et 11 représentent partiellement selon deux directions d'observation perpendiculaires entre elles matérialisées respectivement par les flèches X et XI de la figure 9 un applicateur dont la brosse présente la section illustrée à la figure 9,
- les figures 12 à 14 représentent d'autres exemples encore de sections,
- la figure 15 représente partiellement un applicateur ayant une brosse dont l'enveloppe présente une section transversale constante sur une partie de sa longueur,
- les figures 16 à 33 représentent divers exemples de sections transversales de poils,
- la figure 34 représente en vue de côté un poil ondulé,
- les figures 35 à 38 représentent de manière schématique et partielle des exemples de poils,
- les figures 39 et 40 représentent respectivement des âmes torsadées à pas à gauche et à droite, et
- la figure 41 représente schématiquement une âme double formée par l'enroulement de deux âmes élémentaires torsadées.

On a représenté à la figure 1 un dispositif de conditionnement et d'application comportant un récipient 2 contenant un produit P à appliquer sur les cils ou les sourcils, par exemple du mascara, et un applicateur 3 comportant une tige 4 de section transversale circulaire, munie à une extrémité 4a d'une brosse 5 et se raccordant à l'autre extrémité à un organe de préhension 6 constituant également un capuchon de fermeture pour le récipient 2. Ce dernier est équipé d'un organe d'essorage 7, par exemple constitué par une pièce en élastomère insérée dans le col 8 du récipient. Bien entendu, d'autres types d'essoreurs peuvent être utilisés.

La tige 4 présente dans l'exemple considéré un axe longitudinal X rectiligne, qui coïncide avec l'axe du col 8 du récipient 2 lorsque l'applicateur est en place sur celui-ci.

L'organe de préhension 6 est agencé pour fermer de manière étanche le récipient 2 au terme de son vissage sur le col 8, de façon connue en soi.

L'organe d'essorage 7 comporte, dans l'exemple illustré, un orifice 9 de section circulaire, dont le diamètre correspond sensiblement à celui de la tige 4.

La brosse 5 comporte une âme 10 formée par deux brins métalliques torsadés, cette âme 10 étant fixée à une extrémité dans un logement de la tige 4, étant par exemple insérée à force dans ce logement.

Si l'on se reporte à la figure 2, on voit que l'âme 10 présente une portion 12 qui porte des poils 11, ces derniers étant maintenus par serrage entre les brins torsadés de l'âme 10 et s'étendant sensiblement radialement à partir de l'âme 10, de façon conventionnelle.

Dans l'exemple considéré, la portion 12 de l'âme 10 présente un axe longitudinal Y qui est rectiligne et qui forme au moins à son extrémité 12a adjacente à la tige 4 un angle α avec l'axe longitudinal X.

Sur la figure 2, on a représenté par un trait discontinu l'enveloppe E définie par les extrémités libres des poils 11 de la brosse 5.

On peut remarquer à l'examen de la figure 1 que la brosse 5 peut ne pas venir en contact avec la paroi du récipient 2 lorsque l'applicateur est en place.

Dans l'exemple considéré, l'âme 10 porte des poils 11 sur sensiblement la totalité de la longueur de sa portion qui s'étend hors de la tige 4.

La portion 12 présente une partie distale 13 qui s'étend à partir du milieu M de sa longueur, jusqu'à l'extrémité libre de la brosse.

L'angle α est dans l'exemple illustré suffisamment faible, étant par exemple voisin de 8°, pour que l'axe X coupe l'enveloppe de cette partie distale 13 en un point A.

La distance d entre l'axe X et l'axe Y à l'extrémité libre 12b de la brosse est par exemple inférieure à 4,5 mm, étant par exemple voisine de 3 mm. Bien entendu, la distance d dépend de la longueur de la brosse et peut être supérieure à 4,5 mm sans que l'on sorte du cadre de la présente invention. La distance d' du milieu M de la portion 12 à l'axe X est inférieure à la distance d.

L'axe longitudinal Y de la portion 12 s'étend tout entier d'un même côté d'un plan R contenant l'axe X et perpendiculaire au plan de la figure 2, l'axe Y s'étendant dans le plan de cette figure.

La surface enveloppe E de la brosse peut présenter une section transversale, en au moins un point de sa longueur, qui est non circulaire, cette section transversale étant par exemple prismatique dans l'exemple considéré, comme on peut le voir sur la figure 3.

Plus particulièrement, dans cet exemple, la brosse est de section transversale sensiblement triangulaire, définissant trois crêtes longitudinales 15 ainsi que trois faces 16 sensiblement planes s'étendant entre les crêtes. D'une manière générale, la brosse peut présenter une section transversale constante ou non sur la majeure partie de sa longueur, voire sur la totalité de sa longueur.

Dans l'exemple des figures 1 et 2, la section transversale de la brosse décroît en direction de son extrémité libre d'une manière sensiblement homothétique, conservant une forme triangulaire. Les crêtes 15 sont sensiblement circonscrites à une surface conique d'axe Y.

Pour réaliser la brosse 5, on peut par exemple partir d'une ébauche d'enveloppe cylindrique de révolution autour de l'axe Y de l'âme, l'ébauche étant rectiligne coaxiale avec l'axe longitudinal X de la tige 4, puis on usine la brosse 5 pour lui donner une forme conique convergeant en direction de son extrémité libre et l'on taille les trois faces 16 ; enfin on coude l'âme 10 à sa sortie de la tige 4 pour lui donner l'inclinaison α souhaitée.

Pour se maquiller, l'utilisateur dévisse l'applicateur et extrait la brosse 5 du récipient 2, celle-ci étant essorée à sa traversée de l'organe d'essorage 7. Compte tenu de la faible valeur de l'angle α, qui est par exemple inférieure à 10°, l'utilisateur peut se servir de l'applicateur 3 sans avoir à repérer au préalable l'orientation de l'âme 10 autour de l'axe X au cours de l'application du produit et du peignage des cils.

L'utilisateur peut, le cas échéant, faire tourner légèrement la brosse 5 sur elle-même autour de l'axe X. Lors du maquillage, les crêtes 15 peuvent agir comme un peigne pour séparer les cils susceptibles d'être collés par un excès de produit à certains endroits. Cet effet de peignage peut être facilité notamment lorsque la dimension circonférentielle des crêtes 15 est inférieure ou égale à 2 mm par exemple. L'inclinaison α de l'âme permet un changement d'orientation progressif des arêtes de la brosse au cours de sa rotation autour de l'axe X de la tige, ce qui peut favoriser le peignage et le recourbement des cils en permettant une meilleure pénétration des poils de la brosse à l'intérieur des cils.

Bien entendu, on peut apporter diverses modifications à l'applicateur et notamment à la brosse sans sortir du cadre de la présente invention.

On peut notamment donner à la brosse diverses sections transversales, par exemple carrée comme illustré à la figure 4, pentagonale ou hexagonale comme représenté respectivement sur les figures 5 et 6.

La brosse peut aussi, par exemple, comporter une surface enveloppe de section transversale circulaire avec au moins un méplat 28, comme illustré à la figure 7, avec au moins un côté concave 29 comme illustré à la figure 8, ou avec au moins un côté 30 convexe, comme illustré à la figure 9.

Sur cette dernière figure, on voit que la brosse peut présenter une surface enveloppe de section transversale oblongue, notamment lenticulaire, de grand axe Z et de petit axe W.

On a représenté sur les figures 10 et 11 une brosse 5 ayant une surface enveloppe de section transversale lenticulaire, observée selon le grand axe Z sur la figure 10 et selon le petit axe W sur la figure 11.

Bien entendu, l'âme pourrait être coudée autrement sans que l'on sorte du cadre de la présente invention, et notamment l'âme pourrait être coudée autour d'un axe géométrique perpendiculaire à l'axe qui pourrait présenter une orientation quelconque autour de cet axe X.

La brosse peut encore comporter une surface enveloppe de section transversale formant des crans 33, comme illustré à la figure 12.

L'âme 10 peut aussi être excentrée par rapport à la section transversale de la surface enveloppe en au moins un point de la brosse, comme illustré à la figure 13.

La brosse peut aussi comporter une surface enveloppe de section transversale en forme générale de trou de serrure, comportant par exemple sur une majeure partie de sa circonférence des poils courts 34 et sur le reste de sa circonférence des poils 35 de plus grande longueur, comme illustré à la figure 14. Une telle brosse forme également des crans.

On ne sort pas du cadre de la présente invention lorsque la surface enveloppe est de section transversale sensiblement constante sur une majeure partie de la longueur de la portion 12 de l'âme portant les poils, comme on l'a représenté à la figure 15.

On peut utiliser dans une brosse réalisée conformément à l'invention toutes sortes de poils, et notamment des poils présentant une section transversale autre que circulaire.

On peut notamment utiliser un mélange de poils de différentes natures ou un mélange de poils de longueurs différentes, de même nature ou non.

On peut notamment utiliser des poils présentant en section transversale l'une des formes représentées aux figures 16 à 33 de manière schématique, par exemple une forme circulaire avec un méplat comme illustré à la figure 16, aplatie comme illustré à la figure 17, étoilée, par exemple en forme de croix comme illustré à la figure 18 ou à trois branches comme illustré sur la figure 19, de U comme représenté à la figure 20, de H comme représenté à la figure 21, de T comme représenté à la figure 22, de V comme représenté à la figure 23, une forme évidée, par exemple circulaire comme représenté à la figure 24 ou carrée comme représenté à la figure 25 formant des ramifications, par exemple en forme de flocon comme illustré à la figure 26 une section prismatique, par exemple triangulaire comme représenté à la figure 27 ou carrée comme représenté à la figure 28 ou hexagonale comme représenté à la figure 29 ou une forme oblongue, notamment lenticulaire comme représenté à la figure 30 ou en forme de sablier comme représenté à la figure 31. On peut utiliser des poils ayant des parties articulées les unes par rapport aux autres, comme représenté à la figure 32.

On peut encore utiliser des poils présentant au moins une rainure capillaire 36, comme illustré à la figure 33.

Les poils 11 qui sont retenus entre les brins torsadés de l'âme peuvent présenter, avant mise en place entre les brins de l'âme, une forme rectiligne ou non, par exemple une forme ondulée comme illustré à la figure 34.

On peut faire subir aux poils un traitement visant à former à leurs extrémités des boules 37 comme illustré à la figure 35, ou des fourches 38 comme illustré à la figure 36.

On peut utiliser des poils floqués comme illustré à la figure 37 ou encore des poils réalisés par extrusion d'une matière plastique comportant une charge de particules 39, par exemple des particules d'un matériau absorbant l'humidité, afin de conférer un micro-relief à la surface des poils, comme illustré à la figure 38, ou leur donner des propriétés magnétiques ou autres.

Les poils peuvent encore être réalisés avec un matériau présentant des propriétés favorisant le glissement.

Les poils peuvent être naturels ou synthétiques et par exemple être fabriqués dans une matière choisie parmi : PE, PA, notamment PA6, PA6/6, PA6/10 ou PA6/12, HYTREL^{®}-PEBAX^{®}, silicone, PU, cette liste étant non limitative.

Les brins de l'âme peuvent être torsadés à gauche ou à droite.

Il est particulièrement avantageux d'utiliser une brosse à pas à gauche, comme cela va être expliqué en se référant aux figures 39 et 40.

Sur la figure 39, on a représenté la brosse 5 avec une âme torsadée à gauche et sur la figure 40 une âme torsadée à droite. On a schématisé par des pointillés le trajet des nappes N défini par les extrémités des poils, ces nappes faisant un angle β avec un plan perpendiculaire à l'âme. On pourra utilement se référer au brevet européen EP 611 170.

L'âme peut encore être une âme double, formée par deux âmes élémentaires torsadées entre elles, comme illustré à la figure 41. Chaque âme élémentaire peut comporter deux brins torsadés ensemble et enserrant des poils. Les deux âmes élémentaires peuvent être chacune constituées par une branche d'une seule âme torsadée repliée en forme de U, les deux branches étant torsadées ensemble.

Bien entendu, l'invention n'est pas limitée aux exemples de réalisation qui viennent d'être décrits.

Dans l'exemple illustré à la figure 2, la portion 12 de l'âme qui porte les poils est rectiligne mais on ne sort pas du cadre de la présente invention lorsque l'on donne une légère courbure à l'âme.

De plus, dans l'exemple de la figure 2, l'extrémité libre de la portion 12 de l'âme qui porte les poils constitue le point de cette portion qui est le plus éloigné de l'axe X, mais il pourrait en être autrement.

La brosse peut comporter une ou plusieurs encoches formant éventuellement des facettes concaves.

Dans toute la description, y compris les revendications, l'expression « comportant un » doit être comprise comme étant synonyme de « comportant au moins un », sauf si le contraire est spécifié.

## Revendications

1. Dispositif de conditionnement et d'application d'un produit sur les fibres kératiniques, notamment les cils et/ou les sourcils, comportant un récipient (2) contenant le produit et un applicateur (3) pour appliquer le produit (P) sur les fibres kératiniques, et notamment les cils ou les sourcils, comportant :
- une tige (4) ayant une extrémité (4a) s'étendant selon un axe longitudinal (X),
- une brosse (5) fixée à l'extrémité (4a) de la tige, **caractérisé en ce que** cette brosse comporte
- une âme (10) torsadée fixée à l'extrémité de la tige, et
- des poils (11) s'étendant à partir d'une portion (12) de l'âme torsadée (10) portant les poils,
l'âme torsadée (10) étant coudée de telle sorte que ladite portion portant les poils fait en tout point un angle non nul avec l'axe (X) longitudinal de l'extrémité de la tige, inférieur à 20°, la brosse ne venant pas au contact avec la paroi du récipient lorsque l'applicateur est en place sur le récipient.

2. Dispositif selon la revendication précédente, **caractérisé par le fait que** les poils ont des extrémités libres qui définissent une surface enveloppe (E) de section transversale non circulaire en au moins un point de ladite portion (12).

3. Dispositif selon l'une des deux revendications précédentes, **caractérisé par le fait que** ladite portion (12) est sensiblement rectiligne.

4. Dispositif selon l'une quelconque des revendications précédentes, **caractérisé par le fait que** ladite portion (12) comporte une partie distale (13) s'étendant à partir de son milieu (M) et **par le fait que** l'axe (X) coupe la surface enveloppe de cette portion distale.

5. Dispositif selon l'une quelconque des revendications précédentes, **caractérisé par le fait que** la portion (12) de l'âme portant les poils fait un angle (α), avec l'axe longitudinal (X) de l'extrémité de la tige (4) qui, en tout point de cette portion (12) est inférieur à 15° et mieux inférieur ou égal à 10°.

6. Dispositif selon l'une quelconque des revendications précédentes, **caractérisé par le fait que** l'angle (α) formé par la portion (12) de l'âme portant les poils, avec l'axe longitudinal de l'extrémité de la tige, est compris entre 0,2° et 15°.

7. Dispositif selon l'une quelconque des revendications précédentes, **caractérisé par le fait que** l'extrémité (12b) opposée à la tige (4) de la portion (12) de l'âme portant les poils est située à une distance (d) de l'axe (X) qui est inférieure à 7,5 mm.

8. Dispositif selon l'une quelconque des revendications 1 à 6, **caractérisé par le fait que** l'extrémité (12b) opposée à la tige de la portion (12) de l'âme portant les poils est située à une distance (d) de l'axe (X) qui est inférieure à 4,5 mm.

9. Dispositif selon l'une quelconque des revendications précédentes, **caractérisé par le fait que** la brosse présente au moins une crête (15) longitudinale.

10. Dispositif selon la revendication 9, **caractérisé par le fait que** la brosse comporte entre deux et huit crêtes (15).

11. Dispositif selon l'une quelconque des revendications précédentes, **caractérisé par le fait que** la brosse présente au moins une face (16 ; 28 ; 29 ; 30) plane ou concave.

12. Dispositif selon l'une quelconque des revendications précédentes, **caractérisé par le fait que** la brosse présente au moins une face convexe (30), de rayon de courbure, lorsque la brosse est observée en section transversale, supérieur à la longueur du poil le plus long s'étendant à partir de l'âme dans cette section.

13. Dispositif selon l'une quelconque des revendications précédentes, **caractérisé par le fait que** l'âme (10) comporte au moins deux brins torsadés.

14. Dispositif selon la revendication précédente, **caractérisé par le fait que** les brins sont torsadés avec un pas à gauche.

15. Dispositif selon la revendication 13, **caractérisé par le fait que** les brins sont torsadés avec un pas à droite.

16. Dispositif selon la revendication 2 et l'une quelconque des revendications précédentes, **caractérisé par le fait que** la surface enveloppe (E) est de section transversale constante sur la majeure partie de la longueur de la portion (12) de l'âme portant les poils.

17. Dispositif selon la revendication 2 et l'une quelconque des revendications 1 à 15, **caractérisé par** le fait la surface enveloppe (E) présente au moins une portion (12) dont la section transversale varie, notamment de manière homothétique.

18. Dispositif selon la revendication 2 et l'une quelconque des revendications précédentes, **caractérisé par le fait que** la section transversale de la surface enveloppe (E), en au moins un point de l'âme, présente une forme générale choisie dans la liste suivante :
polygonale, notamment triangulaire, carré, pentagonale, hexagonale, oblongue, notamment ovale, lenticulaire, étoilée, notamment avec entre trois et six branches, ou de trou de serrure.

19. Dispositif selon la revendication 2 et l'une quelconque des revendications précédentes, **caractérisé par le fait que** pour au moins une section transversale de l'enveloppe, l'âme définit un centre de symétrie de cette section.

20. Dispositif selon l'une quelconque des revendications 1 à 18, **caractérisé par le fait que** l'âme est excentrée en au moins un point de la longueur de la brosse.

21. Dispositif selon l'une quelconque des revendications précédentes, **caractérisé par le fait qu'**il comporte au moins deux poils de diamètres différents.

22. Dispositif selon l'une quelconque des revendications précédentes, **caractérisé par le fait qu'**il comporte au moins un poil réalisé dans une matière élastique.

23. Dispositif selon l'une quelconque des revendications précédentes, **caractérisé par le fait qu'**il comporte au moins un poil comportant un composé, notamment particulaire, permettant d'améliorer le glissement sur les fibres kératiniques.

24. Dispositif selon l'une quelconque des revendications précédentes, **caractérisé par le fait que** la tige se raccorde à un organe de préhension (6).

25. Dispositif selon la revendication précédente, **caractérisé par le fait que** l'organe de préhension est agencé de manière à fermer de manière étanche un récipient (2) contenant le produit (P) à appliquer.

26. Dispositif selon l'une quelconque des revendications précédentes, **caractérisé par le fait que** l'axe longitudinal (Y) de la portion (12) de l'âme portant les poils s'étend tout entier d'un même côté d'un plan (R) contenant l'axe longitudinal (X) de l'extrémité de la tige.

27. Dispositif selon l'une quelconque des revendications précédentes, **caractérisé par le fait que** l'extrémité (12b) de ladite portion (12), opposée à la tige, constitue le point de ladite portion le plus éloigné de l'axe longitudinal de l'extrémité de la tige.

28. Dispositif selon l'une quelconque des revendications précédentes, **caractérisé par le fait qu'**il comporte en outre un essoreur (9) disposé de manière à essorer la brosse (5) à sa sortie du récipient.

29. Dispositif selon l'une quelconque des revendications précédentes, l'angle (α) étant compris entre 1° et 10°.

30. Dispositif selon l'une quelconque des revendications précédentes, l'angle (α) étant compris entre 5° et 10°.

31. Dispositif selon l'une quelconque des revendications précédentes, l'angle (α) étant de l'ordre de 8°.

32. Dispositif selon l'une quelconque des revendications précédentes, l'âme étant coudée dans le plan contenant les axes (X) et (Y).

## Claims

1. A packaging and applicator device of a substance onto keratinous fibers, in particular the eyelashes and/or the eyebrows, including a receptacle (2) containing the substance and an applicator for applying the substance (P) onto keratinous fibers, and in a particular the eyelashes or the eyebrows comprising:
· a rod (4) having an end (4a) extending along a longitudinal axis (X); and
· a brush (5) fixed to the end (4a) of the rod **characterized by** the fact the brush comprises:
a twisted core (10) fixed to the end of the rod, and
· bristles (11) extending from a bristle-carrying portion (12) of the twisted core (10),
the twisted core being bent so that all points of said bristle-carrying portion makes a non-zero angle relative to the longitudinal axis (X) of the end of the rod that is less than 20°, the brush not coming into contact with the wall of the receptacle when the applicator is in place onto the receptacle.

2. A device according to the preceding claim, **characterized by** the fact that the bristles have free ends which define an envelope surface (E) of non-circular cross-section at at least one point of said bristle-carrying portion (12).

3. A device according to either one of the two preceding claims, **characterized by** the fact that said bristle-carrying portion (12) is substantially rectilinear.

4. A device according to any preceding claim, **characterized by** the fact that said bristle-carrying portion (12) comprises a distal end (13) extending from its middle (M), and by the fact that the axis (X) intersects the envelope surface of said distal end.

5. A device according to any preceding claim, **characterized by** the fact that the bristle-carrying portion (12) of the core makes an angle (α), relative to the longitudinal axis (X) of the end of the rod (4), which, at all points of said portion (12), is less than 15°and better is less than or equal to 10°.

6. A device according to any preceding claim, **characterized by** the fact that the angle (α) formed by the bristle-carrying portion (12) of the core, relative to the longitudinal axis (X) of the end of the rod (4), lies in the range 0.2° to 15°.

7. A device according to any preceding claim, **characterized by** the fact that the end (12b) remote from the rod (4) of the bristle-carrying portion (12) of the core is situated at a distance (d) from the axis (X), which distance is less than 7.5 mm.

8. A device according to any one of claims 1 to 6, **characterized by** the fact that the end (12b) remote from the rod of the bristle-carrying portion (12) of the core is situated at a distance (d) from the axis (X), which distance is less than 4.5 mm.

9. A device according to any preceding claim, **characterized by** the fact that the brush comprises at least one longitudinal ridge (15).

10. A device according to claim 9, **characterized by** the fact that the brush comprises two to eight ridges (15).

11. A device according to any preceding claim, **characterized by** the fact that the brush comprises at least one plane or concave face (16; 28; 29; 30).

12. A device according to any preceding claim, **characterized by** the fact that the brush comprises at least one convex face (30) having a radius of curvature, when the brush is observed in cross-section, that is greater than a length of a longest bristle extending from the core in said section.

13. A device according to any preceding claim, **characterized by** the fact that the core (10) comprises at least two twisted-together strands.

14. A device according to the preceding claim, **characterized by** the fact that the strands are twisted together with a left-hand pitch.

15. A device according to claim 13, **characterized by** the fact that the strands are twisted together with a righthand pitch.

16. A device according to claim 2 and any preceding claim, **characterized by** the fact that the envelope surface (E) is of constant cross-section over most of the length of the bristle-carrying portion (12) of the core.

17. A device according to claim 2 and any one of claims 1 to 15, **characterized by** the fact that the envelope surface (E) presents at least one portion (12) having a cross-section that varies, in particular in size but not in shape.

18. A device according to claim 2 and any preceding claim, **characterized by** the fact that the cross-section of the envelope surface (E), at at least one point of the core, presents a general shape selected from the following list: polygonal, in particular triangular, square, pentagonal, hexagonal; oblong, in particular oval, lenticular; star-shaped, in particular with three to six branches; or keyhole-shaped.

19. A device according to claim 2 and any preceding claim, **characterized by** the fact that for at least one cross-section of the envelope, the core defines the center of symmetry of said section.

20. A device according to any one of claims 1 to 18, **characterized by** the fact that the core is off-center at at least one point along the length of the brush.

21. A device according to any preceding claim, **characterized by** the fact that it includes at least two sets of bristles of different diameters.

22. A device according to any preceding claim, **characterized by** the fact that it includes at least one set of bristles made of a resilient material.

23. A device according to any preceding claim, **characterized by** the fact that it includes at least one set of bristles including a compound, in particular a particulate compound making it easier to slide over keratinous fibers.

24. A device according to any preceding claim, **characterized by** the fact that the rod is connected to a handle (6).

25. A device according to the preceding claim, **characterized by** the fact that the handle is arranged in such a manner as to close, in sealed manner, a receptacle (2) containing the substance (P) to be applied.

26. A device according to any preceding claim, **characterized by** the fact that the longitudinal axis (Y) of the bristle-carrying portion (12) of the core extends entirely on the same side of a plane (R) containing the longitudinal axis (X) of the end of the rod.

27. A device according to any preceding claim, **characterized by** the fact that the end (12b) remote from the rod of said portion (12) constitutes a furthest point of said portion from the longitudinal axis of the end of the rod.

28. A device according to any preceding claim, **characterized by** the fact that it further comprises a wiper (9) disposed in such a manner as to wipe the brush (5) while it is being removed from the receptacle.

29. A device according to any preceding claim, the angle (α) lying in the range 1° to 10°.

30. A device according to any preceding claim, the angle (α) lying in the range 5° to 10°.

31. A device according to any preceding claim, the angle (α) being close to 8°.

32. A device according to any preceding claim, the core being bent in the plane containing the axis (X) and (Y).

## Patentansprüche

1. Vorrichtung zum Verpacken und Auftragen eines Produkts auf die Keratinfasern, insbesondere die Wimpern und/oder die Augenbrauen, umfassend einen das Produkt enthaltenden Behälter (2) und eine Auftrageinrichtung (3) zum Auftragen des Produkts (P) auf die Keratinfasern, insbesondere die Wimpern oder die Augenbrauen, umfassend:
- eine Stange (4) mit einem Ende (4a), das sich gemäß einer Längsachse (X) erstreckt,
- eine Bürste (5), die am Ende (4a) der Stange befestigt ist, **dadurch gekennzeichnet, dass** diese Bürste umfasst:
- einen am Ende der Stange befestigten verdrillten Kern (10) und
- Borsten (11), die sich von einem Abschnitt (12) des die Borsten tragenden verdrillten Kerns (10) aus erstrecken,
wobei der verdrillte Kern (10) so gebogen ist, dass der die Borsten tragende Abschnitt an jedem Punkt mit der Längsachse (X) des Endes der Stange einen Winkel von nicht Null bildet, der kleiner als 20° ist, wobei die Bürste mit der Wand des Behälters nicht in Kontakt kommt, wenn die Auftrageinrichtung auf dem Behälter an ihrem Platz ist.

2. Vorrichtung nach dem vorhergehenden Anspruch, **dadurch gekennzeichnet, dass** die Borsten freie Enden besitzen, die eine Hüllfläche (E) mit einem nicht kreisförmigen Querschnitt an mindestens einem Punkt dieses Abschnitts (12) bilden.

3. Vorrichtung nach einem der beiden vorhergehenden Ansprüche, **dadurch gekennzeichnet, dass** der Abschnitt (12) im Wesentlichen geradlinig ist.

4. Vorrichtung nach einem der vorhergehenden Ansprüche, **dadurch gekennzeichnet, dass** dieser Abschnitt (12) einen distalen Teil (13) umfasst, der sich von seiner Mitte (M) aus erstreckt; und dass die Achse (X) die Hüllfläche dieses distalen Abschnitts schneidet.

5. Vorrichtung nach einem der vorhergehenden Ansprüche, **dadurch gekennzeichnet, dass** der die Borsten tragende Abschnitt (12) des Kerns einen Winkel (α) mit der Längsachse (X) des Endes der Stange (4) bildet, der an jedem Punkt dieses Abschnitts (12) kleiner als 15° und besser kleiner als oder gleich 10° ist.

6. Vorrichtung nach einem der vorhergehenden Ansprüche, **dadurch gekennzeichnet, dass** der Winkel (α), der von dem die Borsten tragenden Abschnitt (12) des Kerns mit der Längsachse des Endes der Stange gebildet wird, zwischen 0,2° und 15° beträgt.

7. Vorrichtung nach einem der vorhergehenden Ansprüche, **dadurch gekennzeichnet, dass** das der Stange (4) entgegengesetzte Ende (12b) des die Borsten tragenden Abschnitts (12) des Kerns in einem Abstand (d) von der Achse (X) gelegen ist, der kleiner als 7,5 mm ist.

8. Vorrichtung nach einem der Ansprüche 1 bis 6, **dadurch gekennzeichnet, dass** das der Stange entgegengesetzte Ende (12b) des die Borsten tragenden Abschnitts (12) des Kerns in einem Abstand (d) von der Achse (X) gelegen ist, der kleiner als 4,5 mm ist.

9. Vorrichtung nach einem der vorhergehenden Ansprüche, **dadurch gekennzeichnet, dass** die Bürste mindestens eine Längskante (15) aufweist.

10. Vorrichtung nach Anspruch 9, **dadurch gekennzeichnet, dass** die Bürste zwischen zwei und acht Kanten (15) aufweist.

11. Vorrichtung nach einem der vorhergehenden Ansprüche, **dadurch gekennzeichnet, dass** die Bürste mindestens eine ebene oder konkave Seite (16; 28; 29; 30) aufweist.

12. Vorrichtung nach einem der vorhergehenden Ansprüche, **dadurch gekennzeichnet, dass** die Bürste mindestens eine konvexe Seite (30) aufweist, deren Krümmungsradius, wenn die Bürste im Querschnitt betrachtet wird, größer als die Länge der längsten Borste ist, die sich von dem Kern aus in diesem Querschnitt erstreckt.

13. Vorrichtung nach einem der vorhergehenden Ansprüche, **dadurch gekennzeichnet, dass** der Kern (10) mindestens zwei verdrillte Stränge umfasst.

14. Vorrichtung nach dem vorhergehenden Anspruch, **dadurch gekennzeichnet, dass** die Stränge mit einem Linksgang verdrillt sind.

15. Vorrichtung nach Anspruch 13, **dadurch gekennzeichnet, dass** die Stränge mit einem Rechtsgang verdrillt sind.

16. Vorrichtung nach Anspruch 2 und einem der vorhergehenden Ansprüche, **dadurch gekennzeichnet, dass** die Hüllfläche (E) auf dem größten Teil der Länge des die Borsten tragenden Abschnitts (12) des Kerns konstant ist.

17. Vorrichtung nach Anspruch 2 und einem der Ansprüche 1 bis 15, **dadurch gekennzeichnet, dass** die Hüllfläche (E) mindestens einen Abschnitt (12) aufweist, dessen Querschnitt sich insbesondere homothetisch ändert.

18. Vorrichtung nach Anspruch 2 und einem der vorhergehenden Ansprüche, **dadurch gekennzeichnet, dass** der Querschnitt der Hüllfläche (E) an mindestens einem Punkt des Kerns eine allgemeine Form besitzt, die aus der folgenden Liste ausgewählt ist: polygonal, insbesondere dreieckig, quadratisch, fünfeckig, sechseckig, langgestreckt, insbesondere oval, linsenförmig, sternförmig, insbesondere mit zwischen drei und sechs Schenkeln, oder schlüssellochförmig.

19. Vorrichtung nach Anspruch 2 und einem der vorhergehenden Ansprüche, **dadurch gekennzeichnet, dass** der Kern bei mindestens einem Querschnitt der Hüllfläche einen Symmetriemittelpunkt dieses Querschnitts bildet.

20. Vorrichtung nach einem der Ansprüche 1 bis 18, **dadurch gekennzeichnet, dass** der Kern an mindestens einem Punkt der Länge der Bürste exzentrisch ist.

21. Vorrichtung nach einem der vorhergehenden Ansprüche, **dadurch gekennzeichnet, dass** sie mindestens zwei Borsten mit verschiedenen Durchmessern umfasst.

22. Vorrichtung nach einem der vorhergehenden Ansprüche, **dadurch gekennzeichnet, dass** sie mindestens eine aus einem elastischen Material hergestellte Borste umfasst.

23. Vorrichtung nach einem der vorhergehenden Ansprüche, **dadurch gekennzeichnet, dass** sie mindestens eine Borste umfasst, die eine Verbindung, insbesondere Partikelverbindung, umfasst, die die Verbesserung des Gleitens auf den Keratinfasern gestattet.

24. Vorrichtung nach einem der vorhergehenden Ansprüche, **dadurch gekennzeichnet, dass** die Stange mit einem Greiforgan (6) verbunden ist.

25. Vorrichtung nach dem vorhergehenden Anspruch, **dadurch gekennzeichnet, dass** das Greiforgan so ausgebildet ist, dass es einen Behälter (2), der das aufzutragende Produkt (P) enthält, dicht verschließt.

26. Vorrichtung nach einem der vorhergehenden Ansprüche, **dadurch gekennzeichnet, dass** die Längsachse (Y) des die Borsten tragenden Abschnitts (12) des Kerns sich ganz auf eine gemeinsame Seite einer Ebene (R) erstreckt, die die Längsachse (X) des Endes der Stange enthält.

27. Vorrichtung nach einem der vorhergehenden Ansprüche, **dadurch gekennzeichnet, dass** das der Stange entgegengesetzte Ende (12b) dieses Abschnitts (12) den Punkt des Abschnitts bildet, der von der Längsachse des Endes der Stange am weitesten entfernt ist.

28. Vorrichtung nach einem der vorhergehenden Ansprüche, **dadurch gekennzeichnet, dass** sie außerdem einen Abstreifer (9) umfasst, der so angeordnet ist, dass er die Bürste (5) bei ihrem Austritt aus dem Behälter abstreift.

29. Vorrichtung nach einem der vorhergehenden Ansprüche, wobei der Winkel (α) zwischen 1° und 10° beträgt.

30. Vorrichtung nach einem der vorhergehenden Ansprüche, wobei der Winkel (α) zwischen 5° und 10° beträgt.

31. Vorrichtung nach einem der vorhergehenden Ansprüche, wobei der Winkel (α) etwa 8° beträgt.

32. Vorrichtung nach einem der vorhergehenden Ansprüche, wobei der Kern in der die Achsen (X) und (Y) enthaltenden Ebene gebogen ist.
